# EUROPÄISCHE PATENTSCHRIFT

(11) **EP 0 319 969 B1**
(45) Veröffentlichungstag und Bekanntmachung des Hinweises auf die Patenterteilung: **27.05.1992**
(21) Anmeldenummer: 88120493.7
(22) Anmeldetag: 08.12.1988
(51) Int. Cl.: B25H 3/02, B25H 5/00

(54) **Vorrichtung zur Aufbewahrung von Werkzeugen, Werkstücken und Kleinmaterial, insbesondere für Kraftfahrzeugwerkstätten**
Device for storing tools, work pieces and small items, in particular for garages
Dispositif de stockage des outils, des pièces de travail et des petites choses, particulièrement pour le travail sur les automobiles

(30) Priorität: 11.12.1987 DE 8716361 U
(43) Veröffentlichungstag der Anmeldung: 14.06.1989
(73) Patentinhaber: Hazet-Werk Hermann Zerver GmbH & Co. KG, D-42804 Remscheid (DE)
(72) Erfinder: Zerver, Alfred, D-5630 Remscheid (DE)
(74) Vertreter: Stenger, Watzke & Ring Patentanwälte

(56) Entgegenhaltungen:
- EP-A- 0 053 649
- EP-A- 0 124 446
- DE-A- 3 310 873
- FR-A- 1 240 874
- FR-A- 2 575 957
- US-A- 2 352 685
- US-A- 2 893 749
- US-A- 2 964 328
- US-A- 3 099 398
- US-A- 3 878 939
- US-A- 4 373 761
- US-A- 4 389 077
- US-A- 4 478 467

## Beschreibung

Die Erfindung betrifft eine Vorrichtung zur Aufbewahrung von Werkzeugen, Werkstücken und Kleinmaterial, insbesondere für Kraftfahrzeugwerkstätten, mit einem auf mindestens drei Laufrollen verfahrbaren Gehäuse, das eine Deckplatte zur griffbereiten Ablage von Werkzeugen und Werkstücken und mindestens einen Aufbewahrungsraum für Werkzeuge und Kleinmaterial aufweist, der durch eine verschließbare Öffnung zugänglich ist.

Derartige Aufbewahrungsvorrichtungen, die auch als "Werkstattwagen" oder "Werkzeug- und Materialwagen" bezeichnet werden, sind in verschiedenen Ausführungen bekannt. So zeigt beispielsweise die DE-C-1 290 900 einen insbesondere für Reparaturwerkstätten bestimmten Werkzeugwagen mit einem fahrbaren Grundkasten und zwei Säulen, die im Innern des Grundkastens befestigt sind und als Führung für einen anhebbaren Deckel und mindestens einen Zwischenboden dienen, der mittels Ketten am Deckel angehängt ist, der seinerseits im angehobenen Zustand mittels federbelasteter Raststifte an den Säulen festgestellt werden kann. Bei einem fahrbaren Werkzeug- und Materialwagen nach der DE-C-1 580 171 ist der rädertragende, als Kasten ausgebildete Boden über Säulen mit einer festen Deckplatte verbunden; zwischen Deckplatte und Boden sind mehrere feststehende Zwischenböden angeordnet, die durch eine Öffnung zugänglich sind, die mittels eines jalousieartigen Verschlusses abschließbar ist. Beide bekannten Ausführungen von Vorrichtungen zur Aufbewahrung von Werkzeugen, Werkstücken und Kleinmaterial, insbesondere in Kraftfahrzeugwerkstätten, haben sich in der Praxis seit Jahrzehnten bewährt.

Aus der Druckschrift FR-A-2 575 957 ist ebenfalls eine Vorrichtung zur Aufbewahrung von Werkzeugen, Werkstücken und Kleinmaterial bekannt, welche einen L-förmigen Rahmen aufweist, der rechtwinklig zueinander angeordnete Schenkel umfaßt, in deren Verbindungspunkt zwei Laufrollen angeordnet sind. Ferner ist an einem Ende des Rahmens eine U-förmige Stütze und an dem anderen Ende des Rahmens ein Handgriff angeordnet. An den beim bestimmungsgemäßen Gebrauch der Vorrichtung senkrechten Schenkeln, die parallel und im Abstand zueinander angeordnet sind, sind zwei Gehäusehälften schwenkbeweglich befestigt.
Diese vorbekannte Vorrichtung hat den wesentlichen Nachteil, daß die an zwei senkrechten Achsen schwenkbar angeordneten Gehäusehälften in der den Aufbewahrungsraum freigebenden Öffnungsstellung voneinander entfernt angeordnet sind, so daß die in den Gehäusehälften untergebrachten Gegenstände für den Benutzer nicht griffgünstig angeordnet sind.

Ferner ist es bei der vorbekannten Vorrichtung nachteilig, daß beide Gehäusehälften gleichzeitig aufgeklappt werden müssen, um ein Umstürzen der vorbekannten Vorrichtung zu vermeiden. Dies trifft insbesondere dann zu, wenn beide Gehäusehälften mit schweren Gegenständen befüllt sind. Hieraus ergibt sich schließlich der Nachteil, daß bei der Benutzung der vorbekannten Vorrichtung darauf zu achten ist, daß beide Gehäusehälften gleichmäßig belastet sind.

Ausgehend von diesem bekannten Stand der Technik liegt der Erfindung die Aufgabe zugrunde, eine Vorrichtung der eingangs beschriebenen Art zwecks Verbesserung der Handhabung und Vergrößerung des Einsatzbereiches derart weiterzubilden, daß eine übersichtlichere und griffgünstigere Unterbringung von Werkzeugen, Werkstücken und Kleinmaterial sowie von zusätzlichen Gegenständen möglich ist, die bei der Wartung und bei Reparaturen insbesondere an Fahrzeugen benötigt werden.

Die gestellte Aufgabe wird durch die Merkmale des kennzeichnenden Teils des Patentanspruchs 1 erfindungsgemäß gelöst.

Durch die Bildung des Gehäuses aus zwei zwischen einer Schließstellung und einer Öffnungsstellung verschwenkbaren Gehäuseteilen ergibt sich die Möglichkeit, das gesamte Volumen und insbesondere die Rückwand mindestens eines Gehäuseteiles zur übersichtlichen und griffgünstigen Unterbringung von Werkzeugen, Werkstücken und Kleinmaterial heranzuziehen, wobei beim Öffnen dieses zweigeteilten Gehäuses um eine senkrechte Achse weiterhin der Vorteil entsteht, daß sich die in den Gehäuseteilen untergebrachten Gegenstände dem Benutzer griffgünstig präsentieren. Gegenüber den bekannten Ausführungen wird auf diese Weise der Einsatzbereich der erfindungsgemäßen Vorrichtung vergrößert und ihre Handhabung verbessert und erleichtert.

Gemäß einem weiteren Merkmal der Erfindung ist mindestens ein Gehäuseteil mindestens teilweise mit einer geneigten, mit ihrem unteren Rand zur Mitte hin verlagerten Lagerfläche versehen. Durch diese Neigung der Lagerfläche wird erreicht, daß der Sitz der an ihr aufgehängten Gegenstände, beispielsweise von Werkzeugsätzen, verbessert wird, so daß die Gegenstände auch bei einem Verfahren der Vorrichtung sicher gehalten werden.

Bei einer bevorzugten Ausbildung der Erfindung ist mindestens ein Gehäuseteil mit mindestens einem waagerechten Ablageboden, einer Ablageschale und/oder einer Schublade versehen, so daß die aufzubewahrenden Gegenstände nicht nur an einer Lagerwand, sondern auch auf Ablageböden in Ablageschalen oder in Schubladen aufbewahrt werden können und bei geschlossenem Gehäuse vor unerwünschtem Zugriff geschützt sind.

Eine besonders günstige Ausgestaltung gemäß der Erfindung ergibt sich, wenn ein Gehäuseteil mit einer Lochwand als Lagerfläche und das andere Gehäuseteil mit einer senkrechten Wand versehen wird, die durch waagerechte Ablageböden regalartig ausgebildet oder mit Schubladen versehen ist. Bei einer weiteren Ausbildung kann mindestens ein Gehäuseteil mit Schubladen versehen werden.

Zur Weiterbildung der erfindungsgemäßen Vorrichtung kann mindestens an einem der beiden Gehäuseteile eine feste, ausziehbare oder aufklappbare Tisch- oder Ablageplatte angeordnet sein. In dieser Tisch- oder Ablageplatte können Aussparungen zur Aufbewahrung oder Lagerung von Kleinteilen ausgebildet werden.

Eine andere Weiterbildung der erfindungsgemäßen Vorrichtung besteht darin, daß zwischen den in der Öffnungsstellung befindlichen Gehäuseteilen eine Sitzplatte anbringbar ist. Hierdurch kann die erfindungsgemäße Vorrichtung auch als Sitzfläche bei der Reparatur oder Demontage herangezogen werden. Die Sitzplatte ist entweder an Beschläge der Gehäuseteile ansetzbar und im Innern oder an der Außenseite eines Gehäuseteiles bei verschlossenem Gehäuse aufbewahrbar oder klappbar an einem Gehäuseteil angeordnet.

Bei einer Ausbildung eines oder beider Gehäuseteile der erfindungsgemäßen Vorrichtung mit einer geneigten Lagerfläche kann gemäß einem weiteren Merkmal der Erfindung der aufgrund der Neigung der Lagerfläche auf der Außenseite des Gehäuseteiles entstehende Raum am unteren Ende durch senkrechte Wandteile zu einem Sammelbehälter ausgebildet werden, der vorzugsweise für Abfälle verwendet wird, wie verschmutzte Putzlappen, leere Öldosen, defekte Werkstücke oder dergleichen. Außerdem ist es möglich, in oder an einem Gehäuseteil eine Lagerung für eine Papierrolle oder dgl. anzuordnen, beispielsweise in Form einer Lagerstange.

Wenn gemäß einem weiteren Merkmal der Erfindung im Inneren mindestens eines Gehäuseteiles abschließbare Lager- und/oder Sichtkästen angeordnet werden, in denen Kleinteile oder Ersatzteile untergebracht sind, erspart die erfindungsgemäße Vorrichtung dem Benutzer den zeitaufwendigen Gang zur Materialausgabe zwecks Beschaffung derartiger Klein- und Ersatzteile, da es durch die erfindungsgemäße Vorrichtung möglich ist, diese Ersatzteile beispielsweise bei jedem Monteur abschließbar auf Vorrat zu halten.

Die beiden Gehäuseteile der erfindungsgemäßen Vorrichtung können entweder als etwa gleichgroße Gehäusehälften oder als Gehäuseteile mit unterschiedlichen Abmessungen ausgeführt sein.

Jede Gehäusehälfte ist an ihrem ausschwenkbaren Ende jeweils mit einer Lenkrolle versehen, wobei mindestens eine weitere Laufrolle im Bereich der Achse angeordnet ist. Um die Kippgefahr der erfindungsgemäßen Vorrichtung herabzusetzen, ist es zweckmäßig, insgesamt vier Laufrollen vorzusehen, von denen zwei als feststellbare Lenkrollen ausgebildet sind.

Bei einer bevorzugten Ausführungsform sind vier Laufrollen an dem einen, schrankartig ausgebildeten Gehäuseteil und eine weitere Laufrolle an dem anderen, türartig ausgebildeten Gehäuseteil angeordnet, wobei die letztgenannte Laufrolle als vorzugsweise feststellbare Lenkrolle ausgeführt ist, die in senkrechter Richtung durch eine Feder belastet ist, so daß sie ständig auf dem Boden aufsteht. Hierdurch wird verhindert, daß das türartige Gehäuseteil unbeabsichtigt an das schrankartige Gehäuseteil angeschwenkt werden kann. Von den vier Laufrollen des einem Gehäuseteils sind vorzugsweise zwei als Lenkrollen und mindestens eine als feststellbare Rolle ausgebildet.

Mit der Erfindung wird weiterhin vorgeschlagen, die beiden Gehäuseteile in der geöffneten Stellung arretierbar auszuführen, wobei vorzugsweise zur Arretierung ein Schieber unter der Deckplatte des einen Gehäuseteils angeordnet wird.

Schließlich wird mit der Erfindung vorgeschlagen, an einem der Gehäuseteile eine Kabeltrommel anzuordnen. Diese kann vorzugsweise auswechselbar an der Stirnwand des Gehäuseteils angeordnet werden.

Auf der Zeichnung sind drei Ausführungsbeispiele der erfindungsgemäßen Vorrichtung zur Aufbewahrung von Werkzeugen, Werkstücken und Kleinmaterial dargestellt, und zwar zeigen:
- Fig. 1: eine perspektivische Ansicht einer geöffneten Vorrichtung,
- Fig. 2: eine entsprechende rückwärtige Ansicht der Vorrichtung nach Fig.1,
- Fig. 3: eine perspektivische Ansicht der in den Figuren 1 und 2 dargestellten Vorrichtung in geschlossenem Zustand,
- Fig. 4: eine Seitenansicht der geöffneten Vorrichtung gemäß Fig.1,
- Fig. 5: eine Draufsicht auf die geöffnete Vorrichtung nach Fig.4,
- Fig. 6: eine Stirnansicht der geschlossenen Vorrichtung gemäß Fig.3,
- Fig. 7: eine Draufsicht auf die geschlossene Vorrichtung nach Fig.6;
- Fig. 8: eine der Fig.4 entsprechende Seitenansicht einer zweiten Ausführungsform einer geöffneten Vorrichtung,
- Fig. 9: eine Draufsicht auf die Vorrichtung nach Fig.8,
- Fig.10: einen senkrechten Querschnitt durch die geschlossene Vorrichtung nach den Figuren 8 und 9,
- Fig.11: eine Draufsicht auf die geschlossene Vorrichtung nach den Figuren 8 bis 10;
- Fig.12: eine dritte Ausführungsform in perspektivischer Ansicht.

Die Vorrichtung dient zur Aufbewahrung von Werkzeugen, Werkstücken und Kleinmaterial und ist insbesondere zur Verwendung in Kraftfahrzeugwerkstätten bestimmt. Bei allen Ausführungsformen umfaßt die Vorrichtung ein zweiteiliges Gehäuse, dessen beide Gehäuseteile 1 und 2 um eine senkrechte Achse 3 zwischen einer Schließstellung und einer Öffnungsstellung verschwenkbar sind.

Bei dem ersten Ausführungsbeispiel nach den Figuren 1 bis 7 ist jedes Gehäuseteil 1,2 als etwa gleichgroße Gehäusehälfte ausgebildet. Jedes Gehäuseteil 1,2 hat an der Oberseite eine Deckplatte 1a,2a. Diese Deckplatten 1a und 2a bilden sowohl in der geöffneten als auch in der geschlossenen Stellung eine Ablagefläche.

Bei allen drei Ausführungsbeispielen ist jeweils ein Gehäuseteil mit einer geneigten, mit ihrem unteren Rand zur Mitte hin verlagerten Lagerfläche 4 versehen. An dieser vorzugsweise mit Öffnungen versehenen Lagerfläche 4 werden vorzugsweise Werkzeugsätze abnehmber gelagert, wie dies beispielsweise in den Figuren 1 und 4 dargestellt ist. Durch die Neigung der Lagerfläche wird die Anlage der Werkzeuge verbessert, so daß sie auch bei einem Verfahren der Vorrichtung sicher gehalten werden.

Der jeweils andere Gehäuseteil 2 ist bei den dargestellten Ausführungsbeispielen mit waagerechten Ablageböden 5 und/oder Ablageschalen 6 und/oder mit Schubladen 7 versehen, wie dies die Figuren 8 und 10 anhand des zweiten Ausführungsbeispiels zeigen. Infolge des schrägen Verlaufs der Lagerfläche 4 im Gehäuseteil 1 können die oberen Ablageböden 5 gemäß den Figuren 1 und 4 vorstehen. Mindestens an einem der beiden Gehäuseteile 1 und 2 kann auch eine feste, ausziehbare oder aufklappbare Tisch- oder Ablageplatte angeordnet sein.

Beim ersten Ausführungsbeispiel nach den Figuren 1 bis 7 sind insgesamt fünf Laufrollen 8 vorgesehen. Jeweils zwei als Lenkrolle ausgebildete Laufrollen 8 befinden sich an jedem Gehäuseteil 1 bzw. 2; die fünfte Laufrolle 8 befindet sich in Verlängerung der Achse 3. Mit dieser Ausbildung wird erreicht, daß die Vorrichtung sowohl im geöffneten als auch im geschlossenen Zustand zuverlässig auf dem Boden steht und ohne Kippgefahr verschoben werden kann.

Beim Ausführungsbeispiel nach den Figuren 1 bis 7 ist der aufgrund der Neigung der Lagerfläche 4 auf Außenseite des Gehäuseteiles 1 entstehende Raum am unteren Ende durch senkrechte Wandteile zu einem Sammelbehälter 9 ausgebildet. Dieser Sammelbehälter ist vorzugsweise für Abfälle, wie verschmutzte Putzlappen, leere Öldosen und defekte Werkstücke bestimmt. Bei der zweiten Ausführungsform nach den Figuren 8 bis 11 ist im Inneren des Gehäuseteils 2 eine Lagerung für eine Papierrolle 10 vorgesehen, wie aus Fig.10 hervorgeht.

Im Unterschied zum ersten Ausführungsbeipiel ist beim Ausführungsbeispiel gemäß den Figuren 8 bis 11 das Gehäuseteil 1, das die schräge Lagerfläche 4 aufnimmt, mit geringerer Tiefe ausgebildet als das Gehäuseteil 2, das mit den Schubladen 7 ausgestattet ist. Es ist somit nicht erforderlich, daß die beiden Gehäuseteile 1 und 2 jeweils als Gehäusehälfte ausgeführt sind. Bei dieser Ausführung sind insgesamt vier Laufrollen 8 vorgesehen, von denen zwei als starre Rollen auf einer gemeinsamen Achse und zwei als feststellbare Lenkrollen ausgebildet sind, nämlich die am verschwenkbaren Ende der beiden Gehäuseteile 1 und 2 angeordneten Laufrollen 8. Auch beim zweiten Ausführungsbeispiel sind die beiden Gehäuseteile 1 und 2 um eine gemeinsame senkrechte Achse 3 verschwenkbar angeordnet. Im Bereich der Achse 3 befindet sich am Boden der Gehäuseteile 1 und 2 eine Auflageplatte 11, auf der sich das angelenkte Ende des Gehäuseteils 1 sowohl in der Offenstellung als auch in der Schließstellung abstützt.

Auch bei der dritten Ausführungsform nach Fig.12 sind die beiden Gehäuseteile 1 und 2 unterschiedlich ausgeführt. Während das Gehäuseteil 1 schrankartig ausgebildet ist, handelt es sich bei dem Gehäuseteil 2 um eine Art Tür, die jedoch sowohl im Bereich der Deckplatte 2a als auch im innenliegenden unteren Bereich einen Aufnahmeraum bildet. Auch bei dieser Ausführungsform sind die beiden Gehäuseteile 1 und 2 um eine senkrechte Achse 3 relativ zueinander verschwenkbar. Das schrankartige Gehäuseteil 1 ist mit insgesamt vier Laufrollen 8 versehen, von denen zwei als Lenkrollen und eine dieser Lenkrollen als feststellbare Rolle ausgeführt sind. Am türartigen Gehäuseteil 2 ist ebenfalls eine feststellbare Lenkrolle 8a angeordnet, die in senkrechter Richtung durch eine auf der Zeichnung nicht erkennbare Feder belastet ist, so daß sie ständig auf dem Boden, auch bei unebenen Böden, aufsteht. Auf diese Weise wird ein unbeabsichtigtes Verschwenken des Gehäuseteils 2 relativ zum Gehäuseteil 1 verhindert.

Bei der dritten Ausführungsform ist die Lagerfläche 4 als schräg gestellte Lochwand am Gehäuseteil 1 ausgebildet. Sie dient dazu, einzelne Werkzeuge aufzunehmen, wie dies in der Zeichnung zu erkennen ist. Im schrankartigen Gehäuseteil 1 sind insgesamt fünf Schubladen 7 angeordnet. Unterhalb dieser Schubladen 7 ist ausreichend Raum zur Aufbewahrung größerer Gegenstände vorhanden. An der Stirnseite des Gehäuseteils 1 ist schließlich eine Kabeltrommel 13 angeordnet, die vorzugsweise auswechselbar ist.

Bei allen Ausführungen ist deutlich zu erkennen, daß sich durch die aufklappbaren Gehäuseteile 1 und 2 einerseits der Zugang zu dem von diesem Gehäuseteilen gebildeten Aufbewahrungsraum verbessert und andererseits die Möglichkeiten für eine geordnete Unterbringung im Innern der Gehäuseteile 1 und 2 vergrößert werden, da nicht nur als Lochwände ausgeführte Lagerflächen 4, sondern auch Schubladen 7 sowie Ablageböden 5 und Ablageschalen 6 für die Lagerung und gegebenenfalls abschließbare Aufbewahrung der Gegenstände zur Verfügung stehen, wobei der gesamte Aufbewahrungsraum bei geschlossener Vorrichtung vor einem unerwünschten Zugriff geschützt ist.

### Bezugszeichenliste:

- 1: Gehäuseteil
- 1a: Deckplatte
- 2: Gehäuseteil
- 2a: Deckplatte
- 3: Achse
- 4: Lagerfläche
- 5: Ablageboden
- 6: Ablageschale
- 7: Schublade
- 8: Laufrolle
- 8a: Laufrolle
- 9: Sammelbehälter
- 10: Papierrolle
- 11: Auflageplatte
- 12: Platte
- 13: Kabeltrommel

## Patentansprüche

1. Vorrichtung zur Aufbewahrung von Werkzeugen, Werkstücken und Kleinmaterial, insbesondere für Kraftfahrzeugwerkstätten, mit einem auf mindestens drei Laufrollen (8) verfahrbaren Gehäuse, das eine Deckplatte (1a,2a) zur griffbereiten Ablage von Werkzeugen und Werkstücken und mindestens einen Aufbewahrungsraum für Werkzeuge und Kleinmaterial aufweist, der durch eine verschließbare Öffnung zugänglich ist,
**dadurch gekennzeichnet,**
daß das Gehäuse durch zwei Gehäuseteile (1,2) gebildet ist, die um eine gemeinsame senkrechte Achse (3) zwischen einer Schließstellung und einer den Zugriff zum Aufbewahrungsraum freigebenden Öffnungsstellung verschwenkbar sind, und daß an jedem Gehäuseteil (1,2) im Bereich seines von der gemeinsamen Achse (3) abgewandten Endes mindestens eine das Gehäuseteil (1,2) abstützende Laufrolle (8,8a) angeordnet ist.

2. Vorrichtung nach Anspruch 1, dadurch gekennzeichnet, daß mindestens ein Gehäuseteil (1,2) mindestens teilweise mit einer geneigten, mit ihrem unteren Rand zur Mitte hin verlagerten Lagerfläche (4) versehen ist.

3. Vorrichtung nach Anspruch 1 oder 2, dadurch gekennzeichnet, daß mindestens ein Gehäuseteil (2) mit mindestens einem waagerechten Ablageboden (5), einer Ablageschale (6) und/oder einer Schublade (7) versehen ist.

4. Vorrichtung nach einem der Ansprüche 1 bis 3, dadurch gekennzeichnet, daß ein Gehäuseteil (1) mit einer Lochwand als Lagerfläche (4) und das andere Gehäuseteil (2) mit einer senkrechten Wand versehen ist, die durch waagerechte Ablageböden (5) regalartig ausgebildet oder mit Schubladen (7) versehen ist.

5. Vorrichtung nach mindestens einem der Ansprüche 1 bis 4, dadurch gekennzeichnet, daß mindestens ein Gehäuseteil (2) mit Schubladen (7) versehen ist.

6. Vorrichtung nach mindestens einem der Ansprüche 1 bis 5, dadurch gekennzeichnet, daß mindestens an einem der beiden Gehäuseteile (1,2) eine feste, ausziehbare oder aufklappbare Tisch- oder Ablageplatte angeordnet ist.

7. Vorrichtung nach Anspruch 6, dadurch gekennzeichnet, daß in der Tisch- oder Ablageplatte Aussparungen zur Aufbewahrung oder Lagerung von Kleinteilen ausgebildet sind.

8. Vorrichtung nach mindestens einem der Ansprüche 1 bis 7, dadurch gekennzeichnet, daß zwischen den in der Öffnungsstellung befindlichen Gehäuseteilen (1,2) eine Sitzplatte anbringbar ist.

9. Vorrichtung nach Anspruch 8, dadurch gekennzeichnet, daß die Sitzplatte an Beschläge der Gehäuseteile (1,2) ansetzbar und im Inneren oder an der Außenseite eines Gehäuseteiles (1,2) bei verschlossenem Gehäuse aufbewahrt ist.

10. Vorrichtung nach Anspruch 8, dadurch gekennzeichnet, daß die Sitzplatte klappbar an einem Gehäuseteil (1,2) angeordnet ist.

11. Vorrichtung nach Anspruch 2, dadurch gekennzeichnet, daß der aufgrund der Neigung der Lagerfläche (4) auf der Außenseite des Gehäuseteiles (1) entstehende Raum am unteren Ende durch senkrechte Wandteile zu einem Sammelbehälter (9), vorzugsweise für Abfälle, wie verschmutzte Putzlappen, leere Öldosen, defekte Werkstücke oder dgl., ausgebildet ist.

12. Vorrichtung nach Anspruch 11, dadurch gekennzeichnet, daß in einem der Gehäuseteile (2) eine Lagerung für eine Papierrolle (10) oder dgl. angeordnet ist.

13. Vorrichtung nach mindestens einem der Ansprüche 1 bis 12, dadurch gekennzeichnet, daß im Inneren mindestens eines Gehäuseteiles (1,2) abschließbare Lager- und/oder Sichtkästen angeordnet sind, in denen Kleinteile oder Ersatzteile untergebracht sind.

14. Vorrichtung nach mindestens einem der Ansprüche 1 bis 13, dadurch gekennzeichnet, daß jedes Gehäuseteil (1,2) als etwa gleichgroße Gehäusehälfte ausgebildet ist.

15. Vorrichtung nach mindestens einem der Ansprüche 1 bis 13, dadurch gekennzeichnet, daß die beiden Gehäuseteile (1,2) mit unterschiedlichen Abmessungen ausgeführt sind.

16. Vorrichtung nach mindestens einem der Ansprüche 1 bis 15, dadurch gekennzeichnet, daß insgesamt vier Laufrollen (8) vorgesehen sind, von denen zwei als feststellbare Lenkrollen ausgebildet sind.

17. Vorrichtung nach mindestens einem der Ansprüche 1 bis 15, dadurch gekennzeichnet, daß vier Laufrollen (8) an dem einen, schrankartig ausgebildeten Gehäuseteil (1) und eine weitere Laufrolle (8a) an dem anderen, türartig ausgebildeten Gehäuseteil (2) angeordnet sind.

18. Vorrichtung nach Anspruch 17, dadurch gekennzeichnet, daß die Laufrolle (8a) als vorzugsweise feststellbare Lenkrolle ausgebildet ist, die in senkrechter Richtung durch eine Feder belastet ist.

19. Vorrichtung nach Anspruch 17 oder 18, dadurch gekennzeichnet, daß von den vier Laufrollen (8) des einen Gehäuseteils (1) zwei als Lenkrollen und mindestens eine als feststellbare Rolle ausgebildet sind.

20. Vorrichtung nach mindestens einem der Ansprüche 1 bis 19, dadurch gekennzeichnet, daß die beiden Gehäuseteile (1,2) in der geöffneten Stellung arretierbar sind.

21. Vorrichtung nach Anspruch 20, dadurch gekennzeichnet, daß zur Arretierung ein Schieber unter der Deckplatte (1a) des einen Gehäuseteils (1) angeordnet ist.

22. Vorrichtung nach mindestens einem der Ansprüche 1 bis 21, dadurch gekennzeichnet, daß an einem der Gehäuseteile (1) eine Kabeltrommel (13) angeordnet ist.

23. Vorrichtung nach Anspruch 22, dadurch gekennzeichnet, daß die Kabeltrommel (13) auswechselbar an der Stirnwand des Gehäuseteils (1) angeordnet ist.

## Claims

1. A device for storing tools, workpieces and incidentals, more particularly for motor vehicle workshops, comprising a housing mobile on at least three wheels (8) and having a cover panel (1a, 2a) for the ready-to-hand storage of tools and workpieces, and at least one storage compartment for tools and incidentals, which is accessible through a closable opening, characterised in that the housing is formed by two parts (1, 2) which are pivotable about a common vertical axis (3) between a closed position and an open position providing access to the storage compartment, and in that at least one wheel (8a) supporting the housing part (1, 2) is disposed on each such part (1, 2) in the region of its end remote from the common axis (3).

2. A device according to claim 1, characterised in that at least one housing part (1, 2) is at least partially provided with an inclined storage surface (4), the bottom edge of which is offset towards the middle.

3. A device according to claim 1 or 2, characterised in that at least one housing part (2) is provided with at least one horizontal storage tray (5), storage box (6) and/or a drawer (7).

4. A device according to any of claims 1 to 3 characterised in that one housing part (1) is provided with a storage surface (4) in the form of a perforate wall and the other housing part (2) is provided with a vertical wall which is shelved by means of horizontal storage trays (5) or has drawers (7).

5. A device according to at least one of claims 1 - 4, characterised in that at least one housing part (2) is provided with drawers (7).

6. A device according to at least one of claims 1 - 5, characterised in that a fixed, pull-out or swing-up tabletop or storage panel is disposed on at least one of the two housing parts (1, 2).

7. A device according to claim 6, characterised in that the tabletop or storage panel is formed with recesses for the storage or mounting of incidentals.

8. A device according to at least one of claims 1 - 7, characterised in that a seat panel can be fitted between the housing parts (1, 2) in the open position.

9. A device according to claim 8, characterised in that the seat panel can be fitted to fittings of the housing parts (1, 2) and is stored in the interior or on the outside of a housing part (1, 2) when the housing is closed.

10. A device according to claim 8, characterised in that the seat panel is hinged on one housing part (1, 2).

11. A device according to claim 2, characterised in that the space formed on the outside of the housing part (1) as a result of the inclination of the storage surface (4) is so devised by means of vertical wall parts at the bottom end as to form a bin (9), preferably to receive waste, such as dirty cloths, empty oil cans, faulty workpieces or the like.

12. A device according to claim 11, characterised in that a mounting for a roll of paper (10) or the like is provided in one of the housing parts (2).

13. A device according to at least one of claims 1 - 12, characterised in that closable storage and/or transparent boxes are provided in the interior of at least one housing part (1, 2) to accommodate incidentals or spares.

14. A device according to at least one of claims 1 - 13, characterised in that each housing part (1, 2) is constructed as a substantially identically sized housing half.

15. A device according to at least one of claims 1 - 13, characterised in that the two housing parts (1, 2) are made with different dimensions.

16. A device according to at least one of claims 1 - 15, characterised in that a total of four wheels (8) are provided, two of which are constructed as lockable castors.

17. A device according to at least one of claims 1 - 15, characterised in that four wheels (8) are disposed on one housing part (1) devised in the form of a cupboard and another wheel (8a) is disposed on the other housing part (2) constructed as a door.

18. A device according to claim 17, characterised in that the wheel (8a) is preferably a lockable castor spring-loaded in the vertical direction.

19. A device according to claim 17 or 18, characterised in that of the four wheels (8) on one housing part (1) two are constructed as castors and at least one is constructed as a lockable wheel.

20. A device according to at least one of claims 1 - 19, characterised in that the two housing parts (1, 2) are lockable in the open position.

21. A device according to claim 20, characterised in that a slide is provided for locking purposes beneath the cover panel (1a) of one housing part (1).

22. A device according to at least one of claims 1 - 21, characterised in that a cable drum (13) is disposed on one of the housing parts (1).

23. A device according to claim 22, characterised in that the cable drum (13) is disposed interchangeably on the end wall of the housing part (1).

## Revendications

1. Dispositif pour le stockage d'outils, de pièces et de petit matériel, en particulier pour des ateliers de réparations pour automobiles, avec une armoire pouvant se déplacer sur au moins trois roulettes (8) et présentant une plaque de couverture (1a, 2a) pour tenir disponibles les outils et pièces, et au moins un espace de rangement pour les outils et le petit matériel, cet espace étant accessible pour une ouverture fermant à clé,
caractérisé en ce que
l'armoire est constituée de deux éléments d'armoire (1, 2) qui peuvent pivoter autour d'un axe vertical commun (3) entre une position fermée et une position ouverte donnant accès à l'espace de rangement et en ce qu'il est prévu sur chaque élément d'armoire (1, 2), dans la zone de son extrémité éloignée de l'axe commun (3), au moins une roulette (8, 8a) qui soutient l'élément d'armoire (1, 2).

2. Dispositif selon la revendication 1, caractérisé en ce qu'au moins un élément d'armoire (1, 2) est muni au moins en partie d'une surface de rangement (4) inclinée décalée depuis son bord inférieur en direction du milieu.

3. Dispositif selon la revendication 1 ou la revendication 2, caractérisé en ce qu'au moins un élément d'armoire (2) est muni d'au moins une étagère horizontale (5), d'un plateau (6) et/ou d'un tiroir (7).

4. Dispositif selon l'une quelconque des revendications 1 à 3, caractérisé en ce qu'un élément d'armoire (1) est muni d'une paroi perforée en tant que surface de rangement (4) et que l'autre élément d'armoire (2) est équipé d'une paroi verticale qui est formée avec des étagères horizontales (5) du type rayonnage ou qui est munie de tiroirs (7).

5. Dispositif selon au moins l'une quelconque des revendications 1 à 4, caractérisé en ce qu'au moins un élément d'armoire (2) est muni de tiroirs (7).

6. Dispositif selon au moins l'une quelconque des revendications 1 à 5, caractérisé en ce qu'une tablette ou une plaque de dépôt fixe, coulissante ou rabattable est montée sur au moins l'un des deux éléments d'armoire (1, 2).

7. Dispositif selon la revendication 6, caractérisé en ce que des évidements sont formés dans la tablette ou la plaque de dépôt pour ranger ou stocker le petit matériel.

8. Dispositif selon au moins l'une quelconque des revendications 1 à 7, caractérisé en ce qu'une plaque de support peut être placée entre les éléments d'armoire (1, 2) en position ouverte.

9. Dispositif selon la revendication 8, caractérisé en ce que la plaque de support peut être fixée sur des ferrures des éléments d'armoire (1, 2) et logée à l'intérieur ou contre l'extérieur d'un élément d'armoire (1, 2) lorsque l'armoire est fermée.

10. Dispositif selon la revendication 8, caractérisé en ce que la plaque de support est placée de manière à se rabattre contre un élément d'armoire (1, 2).

11. Dispositif selon la revendication 2, caractérisé en ce que l'espace libre crée à l'extrémité inférieure de la face extérieure de l'élément d'armoire (1) du fait de la pente de la surface de rangement (4) est formé à l'aide de parties parois verticales en réceptacle collecteur (9), de préférence pour les déchets, tels que chiffons sales, boîtes d'huile vides, pièces défectueuses ou autres objets similaires.

12. Dispositif selon la revendication 11, caractérisé en ce qu'un logement est situé dans l'un (2) des éléments d'armoire pour un rouleau de papier (10) ou autre objet similaire.

13. Dispositif selon au moins l'une quelconque des revendications 1 à 12, caractérisé en ce qu'il est prévu à l'intérieur d'au moins un élément d'armoire (1, 2) des bacs et/ou des boîtes de classement verrouillables dans lesquels du petit matériel ou des pièces de rechange sont rangés.

14. Dispositif selon au moins l'une quelconque des revendications 1 à 13, caractérisé en ce que chaque élément d'armoire (1, 2) est réalisé comme une demi-armoire de dimensions sensiblement identiques.

15. Dispositif selon au moins l'une quelconque des revendications 1 à 13, caractérisé en ce que les deux éléments d'armoire (1, 2) sont réalisés avec des dimensions différentes.

16. Dispositif selon au moins l'une quelconque des revendications 1 à 15, caractérisé en ce qu'il est prévu quatre roulettes (8) au total, dont deux sont des roulettes pivotantes à blocage.

17. Dispositif selon au moins l'une quelconque des revendications 1 à 15, caractérisé en ce que quatre roulettes (8) sont montées sur l'élément d'armoire (1) réalisé en forme de placard et une autre roulette (8a) sur l'autre élément d'armoire (2) réalisé en forme de porte.

18. Dispositif selon la revendication 17, caractérisé en ce que la roulette (8a) est réalisée de préférence en tant que roulette pivotante à blocage, commandée par un ressort dans le sens vertical.

19. Dispositif selon la revendication 17 ou la revendication 18, caractérisé en ce que, parmi les quatre roulettes (8) de l'élément d'armoire (1), deux sont réalisées en tant que roulettes pivotantes et au moins une en tant que roulette à blocage.

20. Dispositif selon au moins l'une quelconque des revendications 1 à 19, caractérisé en ce que les deux éléments d'armoire (1, 2) peuvent être bloqués en position ouverte.

21. Dispositif selon la revendication 20, caractérisé en ce que, pour le blocage, un verrou est logé sous la plaque de couverture (1a) d'un élément armoire (1).

22. Dispositif selon au moins l'une quelconque des revendications 1 à 21, caractérisé en ce qu'un enrouleur de câble (13) est monté contre l'un (1) des éléments d'armoire.

23. Dispositif selon la revendication 22, caractérisé en ce que l'enrouleur de câble (13) est monté amovible sur la paroi frontale de l'élément d'armoire (1).
